# FASCICULE DE BREVET EUROPEEN

(11) **EP 3 473 788 B1**
(45) Date de publication et mention de la délivrance du brevet: **25.03.2020**
(21) Numéro de dépôt: 18200379.8
(22) Date de dépôt: 15.10.2018
(51) Int. Cl.: E04H 17/14, E04H 17/20, E04H 17/16

(54) **DISPOSITIF DE FIXATION D'UN CADRE DE CLÔTURE, CLAUSTRA OU SIMILAIRE À UN POTEAU**
VORRICHTUNG ZUR BEFESTIGUNG VON EINFASSUNGSRAHMEN, SICHTBLENDEN ODER ÄHNLICHEM AN EINEM PFOSTEN
DEVICE FOR FIXING A FENCE FRAME, SCREEN WALL OR SIMILAR TO A POST

(30) Priorité: 19.10.2017 FR 1759816
(43) Date de publication de la demande: 24.04.2019
(73) Titulaire: Cetal, 54840 Velaine en Haye (FR)
(72) Inventeur: PEUGNET, Francis, 54170 GERMINY (FR); GIRARD, Marc, 54840 VELAINE EN HAYE (FR)
(74) Mandataire: Hugues, Catherine

(56) Documents cités:
- EP-A1- 3 162 985
- DE-U1-202004 009 650
- FR-A1- 2 971 535

## Description

L'invention concerne un module pour la réalisation notamment d'une clôture, comportant un poteau d'axe X, un panneau, des moyens d'assemblage du panneau au poteau, ainsi que des moyens d'assemblage du module à un autre module, ledit poteau étant équipé d'au moins un logement d'axe X1 parallèle à l'axe X délimité par un fond s'étendant dans un plan parallèle à l'axe X et deux parois latérales opposées.

De manière classique, les claustras, clôtures, ou dispositifs similaires sont constitués de panneaux maintenus par des poteaux, lesquels peuvent être, suivant le cas, fixés sur un support de type muret ou directement scellés au sol par des moyens appropriés.

Il est notoire que les panneaux se dilatent et se rétractent en permanence, sous l'effet des variations de températures journalières ou saisonnières auxquelles ils sont soumis. Ils se déplacent par conséquent entre les poteaux, dont la position reste au contraire sensiblement immuable du fait de leur fixation sur un support. Or, bien que les mouvements dus aux dilatations/rétractations ne représentent que de faibles déplacements, de l'ordre de quelques millimètres, les forces qu'ils occasionnent peuvent être très importantes. Afin de prévenir une déformation intempestive des panneaux ou une détérioration des fixations des poteaux, tous les mouvements de matière qui découlent d'une dilatation/rétractation doivent donc pouvoir être absorbés par le milieu environnant.

Il est également connu que les phénomènes de dilatation/rétractation que subissent les éléments de clôture complexifient notablement les opérations de pose. En effet, au cours de ces dernières, avec les dispositifs de clôture classiques, les opérateurs doivent nécessairement tenir compte de la température ambiante pour déterminer une distance d'implantation entre deux poteaux successifs qui soit adaptée aussi bien à la température du moment d'implantation qu'à une température pouvant être notablement différente de cette dernière. Ainsi, lors de la pose, les opérateurs sont amenés à étudier au préalable le contexte environnemental puis sont contraints d'effectuer des calculs et des prises de mesure répétées avant de fixer les éléments les uns après les autres aux emplacements déterminés sur le support concerné. Une telle manière de procéder présente l'inconvénient d'être chronophage et souvent approximative, et tend par conséquent à augmenter le coût de la main d'œuvre sans pour autant garantir un résultat toujours irréprochable.

Par ailleurs, les clôtures, claustras et autres cloisons de type similaire doivent pouvoir s'adapter à la configuration du lieu d'implantation et permettre aussi bien un alignement des différents panneaux, que la réalisation d'un angle entre deux panneaux consécutifs.

Des solutions ont d'ores et déjà été proposées pour répondre à certaines de ces problématiques.

Le présent demandeur notamment, a développé un dispositif de fixation d'un cadre de panneau à un poteau, de structure spécifique, décrite dans la publication FR 2 997 121 et qui permet à la fois de pallier les problèmes de dilatation/rétractation des panneaux et d'installer des clôtures comportant des angles. Il s'avère cependant que la solution prévue conduit à un aspect esthétique de la clôture qui ne répond pas toujours aux attentes de la clientèle. De plus, elle suppose la mise en œuvre de nombreux éléments structurels qui contribuent à complexifier la fabrication et l'installation de la clôture et sont susceptibles d'usure, ce qui se répercute sur le coût total de l'installation.

Une autre solution est encore décrite dans la publication WO 2015/022665. Elle repose sur la mise en œuvre de moyens d'assemblage des panneaux sur les poteaux comportant des gorges dont les parois sont élastiquement déformables et prévues aptes à absorber les mouvements des panneaux. Bien que le problème lié à la dilatation/rétractation des panneaux soit abordé, ce document ne décrit cependant aucune solution permettant d'installer deux panneaux consécutifs en angle.

Le document FR 3 041 013 propose quant à lui d'intercaler, entre les poteaux et les panneaux d'une clôture, des éléments tampons destinés à absorber les forces issues des phénomènes de dilatation/rétractation des panneaux. Là encore cependant, aucune solution pour la réalisation éventuelle d'angles entre les panneaux n'est proposée.

Le but de la présente invention est par conséquent de proposer une solution qui permette de pallier les contraintes liées à la dilatation/rétractation de panneaux de clôture, claustras ou similaires, supportés par des poteaux, de sorte à éviter toute déformation ou détérioration intempestive de la cloison réalisée et ainsi garantir sa longévité, une telle solution étant par ailleurs conçue apte à permettre une pose accélérée, ne nécessitant aucun calcul de la part des opérateurs au niveau du chantier, et permettant le cas échéant une implantation dans laquelle deux panneaux consécutifs forment entre eux un angle. Le document FR2971535 divulgue un module pour la réalisation d'une clôture qui comprend les caractéristiques du préambule de la revendication 1.

A cet effet, l'invention concerne un module du genre selon la revendication 1.

Conformément à une variante de réalisation préférentielle, ledit profilé et ledit logement comportent des moyens de liaison par emboîtement élastique.

Selon une caractéristique additionnelle, la présente invention prévoit par ailleurs que lesdits moyens de liaison par emboîtement élastique peuvent comporter des moyens aptes à permettre le déplacement en translation dudit profilé dans ledit logement.

Dans ce cas, lesdits moyens de liaison par emboîtement élastique sont conçus de manière telle que lors du déplacement en translation du profilé par rapport audit logement, la face externe du profilé est située dans le plan passant par les bords libres des parois latérales opposées du logement ou dans un plan parallèle, en retrait vers l'intérieur du logement.

Lesdits moyens de liaison par emboîtement élastique peuvent par exemple présenter une structure dans laquelle ils comportent au moins une coulisse et au moins un rail, s'étendant respectivement le long de la face interne du profilé et le long du fond dudit logement ou inversement, ladite coulisse étant délimitée par deux flancs longitudinaux en « L », définissant des rebords orientés vers l'intérieur de ladite coulisse, tandis que ledit rail comporte deux ailes longitudinales symétriques présentant chacune un premier tronçon relié audit fond ou à ladite face interne, un second tronçon dont le bord libre est replié vers l'extérieur du rail, ainsi qu'un épaulement formé entre lesdits premier et second tronçons et s'étendant en face du bord libre replié du second tronçon.

Conformément à une variante de réalisation, la présente invention prévoit avantageusement que ledit logement définit le volume interne ou au moins une partie du volume interne du poteau qui est creux.

Il est également envisagé que, dans d'autres cas, le poteau comporte au moins un montant d'axe X2 parallèle à l'axe X relié à sa paroi externe et définissant le logement.

Dans ces deux cas, le profilé peut définir une partie de la paroi périphérique du poteau ou dudit montant. Selon une autre variante, dans laquelle le panneau comporte des traverses reliées par des montants, le profilé peut constituer au moins un montant situé à une extrémité dudit panneau.

Conformément à une caractéristique additionnelle de l'invention, le volume interne du poteau peut contenir au moins un second logement symétrique au logement par rapport à l'axe X. Ou selon une autre variante de réalisation, le poteau peut comporter au moins un deuxième montant d'axe X3 parallèle à l'axe X définissant un second logement délimité par un fond et deux parois latérales opposées, ledit deuxième montant étant relié à la paroi externe dudit poteau de manière telle que le plan contenant l'axe X3 forme un angle avec le plan contenant l'axe X2, ledit angle étant choisi en fonction de la position angulaire relative souhaitée de deux panneaux destinés à être assemblés au poteau. Il convient de noter que dans cette dernière variante de réalisation, le poteau peut présenter une section transversale circulaire.

Il convient encore de noter que, conformément à l'invention, les moyens d'assemblage d'un module à un autre module peuvent comporter une paroi conçue apte à s'étendre entre lesdites parois latérales du second logement dont ledit poteau peut être pourvu, pour fermer ledit second logement, ladite paroi étant montée fixe sur ledit second logement ou mobile en translation dans ledit second logement le long d'un axe Y perpendiculaire à l'axe X et présentant une face externe pourvue de moyens de solidarisation du panneau du second module

D'autres caractéristiques et avantages de l'invention ressortiront de la description détaillée qui va suivre se rapportant à un exemple de réalisation donné à titre indicatif et non limitatif.

La compréhension de cette description sera facilitée en se référant aux dessins joints, dans lesquels :
- les figures 1 à 3 représentent des vues en coupe transversale d'un poteau d'un module selon l'invention hébergeant un logement dans son volume interne, lesdites vues illustrant différentes positions pouvant être adoptées par le profilé dans ledit logement,
- la figure 4 représente plusieurs vues en perspective d'une partie d'une clôture réalisée avec un module selon l'invention comportant le poteau des figures 1 à 3, selon différents états, et
- la figure 5 illustre une vue en coupe transversale d'une autre variante de réalisation d'un poteau d'un module selon l'invention comportant deux logements définissant des montants reliés à la paroi externe du poteau et dont les fonds forment entre eux un angle.

En référence aux figures, la présente invention a pour objet un module comportant un poteau 1, 10 d'axe X, un panneau 2, et des moyens d'assemblage du panneau 2 au poteau 1, 10, ces éléments permettant la réalisation d'une cloison de séparation telle que notamment une clôture, un claustra, ou similaire, comportant un nombre n de panneaux 2 supportés par des poteaux 1, 10. De manière classique, les éléments constitutifs d'un tel module peuvent être réalisés en un matériau tel que l'aluminium, ou en tout autre matériau présentant des propriétés équivalentes.

Conformément à l'invention, le poteau 1, 10 présente au moins un logement 3, délimité par un fond 30 s'étendant dans un plan d'allure parallèle à l'axe X et deux parois latérales opposées 31, 32. Il est par ailleurs prévu que les moyens d'assemblage du panneau 2 au poteau 1, 10 comportent un profilé 4, conçu apte à s'étendre entre les parois latérales 31, 32, pour fermer le logement 3, présentant une face externe 40 pourvue de moyens de solidarisation du panneau 2, et qui est monté mobile en translation, le long d'un axe Y perpendiculaire à l'axe X, dans le logement 3.

Dans les variantes de réalisation illustrées, la face externe 40 du profilé 4 présente une rainure longitudinale 41 dans laquelle peut être emboîtée une nervure complémentaire (non illustrée) par exemple d'une traverse 20, 21 du panneau 2. Le profilé 4 peut constituer, selon le cas, un montant d'extrémité du panneau 2, une paroi périphérique du poteau 1, ou les deux à la fois, ce qui permet avantageusement d'alléger la structure de la clôture ainsi formée et d'en améliorer l'aspect esthétique.

Par ailleurs, tel que visible sur les figures 1 à 3 et 5, la face interne 41 du profilé 4 est munie d'une coulisse 5 délimitée par deux flancs longitudinaux en « L » 50, 51, définissant des rebords 52, 53 orientés vers l'intérieur de la coulisse 5. Le fond 30 du logement est quant à lui équipé d'un rail 6, formé par deux ailes longitudinales symétriques 60, 61, présentant chacune un premier tronçon 62 relié au fond 30, un second tronçon 63 dont le bord libre 64 est replié vers l'extérieur du rail 6, ainsi qu'un épaulement 65 formé entre lesdits premier et second tronçons 62, 63 et s'étendant en face du bord libre replié 64.

L'assemblage du profilé 4 sur le logement 3 du poteau 1, 10 s'effectue de manière réversible au travers de l'emboîtement élastique de la coulisse 5 et du rail 6, indépendamment de tout outil ou accessoire complémentaire.

Par ailleurs, le profilé 4 est mobile en translation le long de l'axe Y, sur une course délimitée par l'épaulement 65 et le bord replié 64 des ailes longitudinales 60, 61 du rail 6.

En effet, tel qu'il ressort clairement des figures ci-jointes, une fois que le profilé 4 est emboîté sur le logement 3 (cf. fig. 2, fig. 4, A, fig. 5), les rebords 52, 53 de la coulisse 5 reposent sur le second tronçon 63 des ailes longitudinales 60, 61.

Un déplacement en translation de la coulisse 5 le long de l'axe Y est alors autorisé d'une part en direction du fond 30 du logement 3, jusqu'à atteindre une position d'enfoncement maximal du profilé 4 dans laquelle les rebords 52, 53 sont en butée contre les épaulements 65 du rail 6, et la face externe 40 du profilé 4 s'étend dans un plan parallèle à l'axe X, en retrait vers l'intérieur du logement 3 (cf. fig. 1, fig. 4, B, fig. 5).

D'autre part, un déplacement de la coulisse 5 vers la direction opposée est également autorisé, jusqu'à une position d'enfoncement minimal du profilé 4 par rapport au logement 3 dans laquelle les rebords 52, 53 sont en butée contre le bord libre replié 64 des ailes longitudinales 60, 61 du rail 6 et la face externe 40 du profilé 4 est située dans le plan passant par les bords libres 33, 34 des parois latérales opposées 31, 32 du logement 3 (cf. fig. 3, fig. 4, C, fig. 5).

Ainsi, la coulisse 5 et le rail 6 définissent des moyens de liaison par emboîtement élastique du profilé 4 dans le logement 3 qui permettent un déplacement en translation du profilé 4 supportant un panneau 2 dans ledit logement 3, vers le fond 30 ou en sens opposé, lors des phénomènes de dilatation ou de rétractation du panneau 2. Toute éventuelle déformation ou dégradation des éléments de clôture est ainsi prévenue, et ce sans nécessiter une structure complexe ou la mise en œuvre d'éléments tampons additionnels aptes à absorber les mouvements de matière observés.

Par ailleurs, l'invention a également prévu, selon une caractéristique mise en œuvre dans la variante de réalisation illustrée aux figures 1 à 4, que le logement 3 est avantageusement intégré au poteau 1 qui est creux et dont il définit le volume interne ou au moins une partie de ce volume. En l'occurrence, dans cette variante, le logement 3 occupe la moitié du volume interne du poteau 1 qui présente une section transversale rectangulaire, et dont l'autre moitié est occupée par un second logement 300. La paroi périphérique du poteau 1 comporte deux parois opposées 7, 8 intégrant les parois latérales 31, 32 du logement 3, une paroi définie par le profilé 4 et une quatrième paroi 9 opposée audit profilé 4. A l'instar du profilé 4, la paroi 9 comporte sur sa face externe une rainure 90 destinée à recevoir une nervure d'un second panneau 2 pouvant être fixé sur le poteau 1 et faisant partie d'un second module selon l'invention. Il convient de noter que les axes des rainures 90, 41 sont situés dans le même plan, de sorte que lorsque deux panneaux 2 sont reliés pour l'un au profilé 4 solidaire du logement 3, et pour l'autre à la paroi 9 du poteau 1, ils sont alignés entre eux et forment donc une cloison plane.

Selon une autre caractéristique, mise en œuvre dans la variante de réalisation illustrée à la figure 4, le module selon l'invention peut comporter un poteau 10, présentant de préférence une section transversale circulaire, et pourvu d'au moins deux logements 3, 301 définissant des montants 100, 101 d'axe X2, X3. Ces montants 100, 101 sont avantageusement reliés à la paroi externe du poteau 10 de manière telle que les plans contenant leurs axes X2, X3 forment entre eux un angle choisi en fonction de la position angulaire relative souhaitée de deux panneaux 2 assemblés au poteau. Une telle structure permet de créer des cloisons dans laquelle deux panneaux consécutifs forment entre un angle, tout en palliant les inconvénients des phénomènes de dilatation/rétractation qu'ils sont susceptibles de subir. Comme dans la variante de réalisation illustrée aux figures 1 à 4, le logement 3, fermé au moyen d'un profilé mobile 4, permet d'absorber les mouvements de dilatation/rétractation d'un premier panneau 2 relié au poteau 10. Le second logement 301 est fermé par une cloison 9 fixe présentant sur sa face externe une rainure 90 pour la fixation d'un second panneau 2 faisant partie du module suivant.

Il convient également de noter que dans les deux variantes de réalisation illustrées, le poteau 1, 10 comporte encore un cache de finition 11 destiné à être emboîté sur son extrémité supérieure et refermant le/les logements qu'il comporte par le dessus.

Tel qu'il ressort clairement de ce qui précède, la présente invention permet d'atteindre les objectifs fixés en préambule. Le module selon l'invention permet de pallier les problèmes posés par les phénomènes de dilatation/rétractation auxquels sont successivement soumis les éléments constitutifs de dispositifs de clôture, grâce à la mise en œuvre de moyens permettant d'absorber les mouvements correspondants des panneaux.

Par ailleurs, la structure des moyens mis en œuvre est avantageuse étant donné qu'elle permet d'alléger le dispositif de clôture obtenu, lesdits moyens faisant partie intégrante du poteau ou du panneau et se révélant par conséquent invisibles en fin de pose. Cette dernière est par ailleurs simplifiée, s'effectue sans vis et sans joints et sans nécessiter de la part des poseurs des calculs intempestifs au niveau du chantier, sources d'erreurs potentielles et de pertes de temps considérables. En effet, chaque module est destiné à être préférentiellement préparé en atelier, où le panneau 2 est emboîté sur le profilé mobile 4, lui-même emboîté sur le logement 3. Au niveau du chantier, il suffit par conséquent aux poseurs de relier les différents modules entre eux, par emboîtement du panneau d'un module sur le poteau d'un autre module, la pose ne nécessitant pas de profilés ou d'accessoires additionnels et s'effectuant à l'avancée avec le traçage d'axe en axe de chaque poteau sur la base de mesures indiquées sur un plan. L'installation peut en outre s'effectuer en toutes saisons et toutes températures sans aucun calcul supplémentaire et avec la garantie de positionner convenablement les poteaux et d'éviter tout risque de déformation ultérieure des panneaux.

De plus, le module selon l'invention est conçu apte à permettre la réalisation d'angles entre deux panneaux consécutifs d'une clôture.

## Revendications

1. Module pour la réalisation notamment d'une clôture, ledit module comportant un poteau (1, 10) d'axe X, un panneau (2), des moyens d'assemblage du panneau (2) au poteau (1, 10), ainsi que des moyens d'assemblage du module à un autre module, ledit poteau (1, 10) étant équipé d'au moins un logement (3) délimité par un fond (30) s'étendant dans un plan parallèle à l'axe X et deux parois latérales opposées (31, 32), lesdits moyens d'assemblage du panneau (2) au poteau (1, 10) comportant un profilé (4) conçu apte à s'étendre entre lesdites parois latérales (31, 32) pour fermer ledit logement (3), ledit profilé (4) présentant une face externe (40) pourvue de moyens de solidarisation dudit panneau (2), ledit module étant **caractérisé en ce que** le profilé (4) est monté mobile en translation dans ledit logement (3) le long d'un axe Y perpendiculaire à l'axe X.

2. Module selon la revendication 1, **caractérisé en ce que** ledit profilé (4) et ledit logement (3) comportent des moyens de liaison par emboîtement élastique.

3. Module selon la revendication 2, **caractérisé en ce que** lesdits moyens de liaison par emboîtement élastique comportent des moyens aptes à permettre le déplacement en translation dudit profilé (4) dans ledit logement (3).

4. Module selon la revendication 3, **caractérisé en ce que** lesdits moyens de liaison par emboîtement élastique sont conçus de manière telle que lors du déplacement en translation du profilé (4) par rapport audit logement (3), la face externe (40) du profilé (4) est située dans le plan passant par les bords libres (33, 34) des parois latérales opposées (31, 32) du logement (3) ou dans un plan parallèle, en retrait vers l'intérieur du logement (3).

5. Module selon l'une quelconque des revendications 3 ou 4, **caractérisé en ce que** lesdits moyens de liaison par emboîtement élastique comportent au moins une coulisse (5) et au moins un rail (6), s'étendant respectivement le long de la face interne (42) du profilé (4) et le long du fond (30) dudit logement (3) ou inversement, ladite coulisse (5) étant délimitée par deux flancs longitudinaux en « L » (50, 51), définissant des rebords (52, 53) orientés vers l'intérieur de ladite coulisse (5), tandis que ledit rail (6) comporte deux ailes longitudinales symétriques (60, 61) présentant chacune un premier tronçon (62) relié audit fond (30) ou à ladite face interne (42), un second tronçon (63) dont le bord libre (64) est replié vers l'extérieur du rail (6), ainsi qu'un épaulement (65) formé entre lesdits premier et second tronçons (62, 63) et s'étendant en face du bord libre replié (64) du second tronçon (63).

6. Module selon l'une quelconque des revendications précédentes, caractérisé en ce ledit logement (3) définit le volume interne ou au moins une partie du volume interne du poteau (1) qui est creux.

7. Module selon l'une quelconque des revendications 1 à 5, **caractérisé en ce que** le poteau (10) comporte au moins un montant (100) d'axe X2 parallèle à l'axe X relié à la paroi externe du poteau (10) et définissant le logement (3).

8. Module selon l'une quelconque des revendications 6 ou 7, **caractérisé en ce que** le profilé (4) définit une partie de la paroi périphérique du poteau (1) ou dudit montant (100).

9. Module selon l'une quelconque des revendications 6 ou 7, **caractérisé en ce que** ledit panneau (2) comporte des traverses (20, 21) reliées par des montants (22), tandis que ledit profilé (4) constitue au moins un montant (22) situé à une extrémité dudit panneau (2).

10. Module selon la revendication 6, **caractérisé en ce que** le volume interne du poteau (1) contient au moins un second logement (300) symétrique au logement (3) par rapport à l'axe X.

11. Module selon la revendication 7, **caractérisé en ce que** le poteau (10) comporte au moins un deuxième montant (101) d'axe X3 parallèle à l'axe X définissant un second logement (301) délimité par un fond et deux parois latérales opposées, ledit deuxième montant (101) étant relié à la paroi externe dudit poteau (10) de manière telle que le plan contenant l'axe X3 forme un angle avec le plan contenant l'axe X2, ledit angle étant choisi en fonction de la position angulaire relative souhaitée de deux panneaux (2) destinés à être assemblés au poteau (10).

12. Module selon la revendication 11, **caractérisé en ce que** ledit poteau (10) présente une section transversale circulaire.

13. Module selon l'une quelconque des revendications 10 à 12 **caractérisé en ce que** les moyens d'assemblage d'un module à un autre module comportent une paroi (9) conçue apte à s'étendre entre lesdites parois latérales (31, 32) du second logement (300, 301), pour le fermer, ladite paroi (9) étant montée fixe sur ledit second logement (300, 301) ou mobile en translation dans ledit second logement le long d'un axe Y perpendiculaire à l'axe X et présentant une face externe pourvue de moyens de solidarisation (90) du panneau d'un autre module.

## Patentansprüche

1. Modul zur Herstellung insbesondere einer Einfassung, wobei das Modul einen Pfosten (1, 10) mit der Achse X, eine Platte (2), Montagemittel der Platte (2) am Pfosten (1, 10) sowie Montagemittel des Moduls an einem anderen Modul aufweist, wobei der Pfosten (1, 10) mit mindestens einer Aufnahme (3), die von einem Boden (30) begrenzt ist, der sich in einer zur Achse X parallelen Ebene erstreckt, und zwei gegenüberliegenden Seitenwänden (31, 32) ausgestattet ist, wobei die Montagemittel der Platte (2) am Pfosten (1, 10) ein Profil (4) aufweisen, das konstruiert ist, um imstande zu sein, sich zwischen den Seitenwänden (31, 32) zu erstrecken, um die Aufnahme (3) zu verschließen, wobei das Profil (4) eine Außenfläche (40) aufweist, die mit festen Verbindungsmitteln der Platte (2) versehen ist, wobei das Modul **dadurch gekennzeichnet ist, dass** das Profil (4) in der Aufnahme (3) entlang einer Achse Y, die senkrecht zur Achse X ist, translatorisch beweglich angebracht ist.

2. Modul nach Anspruch 1, **dadurch gekennzeichnet, dass** das Profil (4) und die Aufnahme (3) Verbindungsmittel durch elastische Schnappverbindung aufweisen.

3. Modul nach Anspruch 2, **dadurch gekennzeichnet, dass** die Verbindungsmittel durch elastische Schnappverbindung Mittel aufweisen, die imstande sind, die translatorische Verlagerung des Profils (4) in der Aufnahme (3) zu gestatten.

4. Modul nach Anspruch 3, **dadurch gekennzeichnet, dass** die Verbindungsmittel durch elastische Schnappverbindung derart konstruiert sind, dass sich bei der translatorischen Verlagerung des Profils (4) in Bezug auf die Aufnahme (3) die Außenfläche (40) des Profils (4) in der Ebene befindet, die durch die freien Ränder (33, 34) der gegenüberliegenden Seitenwände (31, 32) der Aufnahme (3) oder in einer parallelen Ebene, zurückgesetzt in Richtung des Inneren der Aufnahme (3), verlaufen.

5. Modul nach einem der Ansprüche 3 oder 4, **dadurch gekennzeichnet, dass** die Verbindungsmittel durch elastische Schnappverbindung mindestens einen Schieber (5) und mindestens eine Schiene (6) aufweisen, die sich jeweils entlang der Innenseite (42) des Profils (4) und entlang des Bodens (30) der Aufnahme (3) oder umgekehrt erstrecken, wobei der Schieber (5) von zwei L-förmigen Längsflanken (50, 51) bedeckt ist, die Kanten (52, 53) definieren, die zum Inneren des Schiebers (5) gerichtet sind, wohingegen die Schiene (6) zwei symmetrische Längsflügel (60, 61) aufweist, die jeweils einen ersten Abschnitt (62) aufweisen, der mit dem Boden (30) oder der Innenseite (42) verbunden ist, einen zweiten Abschnitt (63), dessen freier Rand (64) nach außerhalb der Schiene (6) gefaltet ist, sowie einen Absatz (65), der zwischen dem ersten und zweiten Abschnitt (62, 63) gebildet ist und sich dem gefalteten freien Rand (64) des zweiten Abschnitts (63) zugewandt erstreckt.

6. Modul nach einem der vorangehenden Ansprüche, **dadurch gekennzeichnet, dass** die Aufnahme (3) das Innenvolumen oder mindestens einen Teil des Innenvolumens des Pfostens (1) definiert, der hohl ist.

7. Modul nach einem der Ansprüche 1 bis 5, **dadurch gekennzeichnet, dass** der Pfosten (10) mindestens einen Pfeiler (100) mit der Achse X2, die parallel zur Achse X ist, und mit der Außenwand des Pfostens (10) verbunden ist und die Aufnahme (3) definiert, aufweist.

8. Modul nach einem der Ansprüche 6 oder 7, **dadurch gekennzeichnet, dass** das Profil (4) einen Teil der Umfangswand des Pfostens (1) oder des Pfeilers (100) definiert.

9. Modul nach einem der Ansprüche 6 oder 7, **dadurch gekennzeichnet, dass** die Platte (2) Querträger (20, 21) aufweist, die durch Pfeiler (22) verbunden sind, wohingegen das Profil (4) mindestens einen Pfeiler (22) bildet, der sich an einem Ende der Platte (2) befindet.

10. Modul nach Anspruch 6, **dadurch gekennzeichnet, dass** das Innenvolumen des Pfostens (1) mindestens eine zweite Aufnahme (300) enthält, die zu der Aufnahme (3) in Bezug auf die Achse X symmetrisch ist.

11. Modul nach Anspruch 7, **dadurch gekennzeichnet, dass** der Pfosten (10) mindestens einen zweiten Pfeiler (101) mit der Achse X3 aufweist, die parallel zur Achse X ist, der eine zweite Aufnahme (301) definiert, die von einem Boden und zwei gegenüberliegenden Seitenwänden begrenzt ist, wobei der zweite Pfosten (101) mit der Außenwand des Pfostens (10) derart verbunden ist, dass die Ebene, die die Achse X3 enthält, einen Winkel mit der Ebene bildet, die die Achse X2 enthält, wobei der Winkel in Abhängigkeit von der gewünschten relativen Winkelposition von zwei Platten (2) gewählt ist, die bestimmt sind, am Pfosten (10) montiert zu sein.

12. Modul nach Anspruch 11, **dadurch gekennzeichnet, dass** der Pfosten (10) einen kreisförmigen transversalen Querschnitt aufweist.

13. Modul nach einem der Ansprüche 10 bis 12, **dadurch gekennzeichnet, dass** die Montagemittel eines Moduls an einem anderen Modul eine Wand (9) aufweisen, die konstruiert ist, um imstande zu sein, sich zwischen den Seitenwänden (31, 32) der zweiten Aufnahme (300, 301) zu erstrecken, um sie zu verschließen, wobei die Wand (9) fest auf der zweiten Aufnahme (300, 301) oder translatorisch beweglich in der zweiten Aufnahme entlang einer Achse Y, die senkrecht zur Achse X ist, angebracht ist und eine Außenfläche aufweist, die mit festen Verbindungsmitteln (90) der Platte eines anderen Moduls versehen ist.

## Claims

1. A module for producing in particular a fence, said module including a post (1, 10) with axis X, a panel (2), means for assembling the panel (2) to the post (1, 10), as well as means for assembling the module to another module, said post (1, 10) being equipped with at least one housing (3) delimited by a bottom (30) extending in a plane parallel to the axis X and two opposite side walls (31, 32), said means for assembling the panel (2) to the post (1, 10) including a profile (4) designed to be capable of extending between said side walls (31, 32) in order to close said housing (3), said profile (4) having an outer face (40) provided with means for securing said panel (2), said module being **characterized in that** the profile (4) is mounted translatable in said housing (3) along an axis Y perpendicular to the axis X.

2. The module according to claim 1, **characterized in that** said profile (4) and said housing (3) include connecting means by resilient fitting.

3. The module according to claim 2, **characterized in that** said connecting means by resilient fitting include means able to allow the translational movement of said profile (4) in said housing (3).

4. The module according to claim 3, **characterized in that** said connecting means by resilient fitting are designed such that during the translational movement of the profile (4) relative to said housing (3), the outer face (40) of the profile (4) is located in the plane passing through the free edges (33, 34) of the opposite side walls (31, 32) of the housing (3) or in a parallel plane, withdrawn toward the inside of the housing (3).

5. The module according to any one of the claims 3 or 4, **characterized in that** said connecting means by resilient fitting include at least one slide (5) and at least one rail (6), extending respectively along the inner face (42) of the profile (4) along the bottom (30) of said housing (3) or vice versa, said slide (5) being delimited by two L-shaped longitudinal flanks (50, 51), defining rims (52, 53) oriented toward the inside of said slide (5), while said rail (6) includes two symmetrical longitudinal wings (60, 61) each having a first segment (62) coupled to said bottom (30) or to said inner face (42), a second segment (63) whereof the free edge (64) is folded toward the outside of the rail (6), as well as a shoulder (65) formed between said first and second segments (62, 63) and extending across from the folded free edge (64) of the second segment (63).

6. The module according to any one of the preceding claims, **characterized in that** said housing (3) defines the inner volume or at least part of the inner volume of the post (1), which is hollow.

7. The module according to any one of claims 1 to 5, **characterized in that** the post (10) includes at least one upright (100) with axis X2 parallel to the axis X coupled to the outer wall of the post (10) and defining the housing (3).

8. The module according to any one of claims 6 or 7, **characterized in that** the profile (4) defines a part of the peripheral wall of the post (1) or of said upright (100).

9. The module according to any one of claims 6 or 7, **characterized in that** said panel (2) includes crosspieces (20, 21) coupled by uprights (22), while said profile (4) constitutes at least one upright (22) located at one end of said panel (2).

10. The module according to claim 6, **characterized in that** the inner volume of the post (1) contains at least one second housing (300) symmetrical to the housing (3) relative to the axis X.

11. The module according to claim 7, **characterized in that** the post (10) includes at least one second upright (101) with axis X3 parallel to the axis X defining a second housing (301) delimited by a bottom and two opposite side walls, said second upright (101) being coupled to the outer wall of said post (10) such that the plane containing the axis X3 forms an angle with the plane containing the axis X2, said angle being chosen as a function of the desired relative angular position of two panels (2) configured to be assembled to the post (10).

12. The module according to claim 11, **characterized in that** said post (10) has a circular cross-section.

13. The module according to any one of claims 10 to 12, **characterized in that** the means for assembling one module to another module include a wall (9) designed to be able to extend between said side walls (31, 32) of the second housing (300, 301), in order to close it, said wall (9) being mounted stationary on said second housing (300, 301) or translatable in said second housing along an axis Y perpendicular to the axis X and having an outer face provided with means (90) for securing the panel to another module.
